# EUROPÄISCHE PATENTANMELDUNG

(11) **EP 4 431 744 A1**
(43) Veröffentlichungstag der Anmeldung: **18.09.2024**
(21) Anmeldenummer: 23162231.7
(22) Anmeldetag: 16.03.2023
(51) Int. Cl.: F04C 18/063, F04C 29/12

(54) **ROTATIONSKOLBENMASCHINE**

(71) Anmelder: Rotogy AG, 30167 Hannover (DE)
(72) Erfinder: Schmidt, Ingo, 34298 Helsa (DE)
(74) Vertreter: Uexküll & Stolberg

(57) **Zusammenfassung**

Eine Rotationskolbenmaschine (1) umfasst ein Gehäuse (2), das mehrere Öffnungen (10, 10a, 10b) zum Einlassen und Auslassen eines Arbeitsmediums aufweist und in dem eine Welle (3) drehbar gelagert ist. Die Rotationskolbenmaschine (1) umfasst weiter zwei konzentrisch auf der Welle (3) drehbar angeordnete Rotoren (17) mit jeweils mehreren kreissektorförmigen Flügeln (19). Die Rotoren (17) sind einander gegenüberliegend angeordnet und greifen derart ineinander, dass ein Flügel (19) des einen Rotors (17) zwischen zwei Flügel (19) des anderen Rotors (17) positioniert ist. Zwei Steuerungseinheiten (6) sind jeweils ausgebildet, die Winkelgeschwindigkeit einer der Rotoren (17) derart zu steuern, dass die Flügel (19) beider Rotoren (17) mit sich zyklisch verändernden Winkelgeschwindigkeiten in einem Arbeitsraum (13) in dem Gehäuse (2) rotieren und sich die Abstände zweier aufeinanderfolgender Flügel (19) in Rotationsrichtung (R) der Flügel (19) zyklisch ändern.

Das Gehäuse (2) weist eine hohlzylindrische Laufbuchse (11) auf, die reversibel in eine Aufnahme des Gehäuses (12) eingesetzt ist. Die Laufbuchse (11) begrenzt den Arbeitsraum (13) vollumfänglich und die Flügel (19) liegen an der Laufbuchse (11) dichtend an und sind entlang dieser bewegbar. Die Laufbuchse (11) weist Einlass- und Auslassöffnungen auf. Die Laufbuchse (11) ist in dem Gehäuse (2) derart angeordnet, dass die Einlass- und Auslassöffnungen der Laufbuchse (11) mit den entsprechenden Öffnungen (10, 10a, 10b) in dem Gehäuse (2) verbunden sind.

## Beschreibung

### TECHNISCHES GEBIET

Die vorliegende Erfindung betrifft eine Rotationskolbenmaschine umfassend ein Gehäuse, das mehrere Öffnungen zum Einlassen und Auslassen eines Arbeitsmediums aufweist und in dem eine Welle drehbar gelagert ist. Zwei Rotoren mit jeweils mehreren kreissektorförmigen Flügeln sind konzentrisch auf der Welle drehbar angeordnet. Die Rotoren sind einander gegenüberliegend angeordnet und greifen derart ineinander, dass ein Flügel des einen Rotors zwischen zwei Flügel des anderen Rotors positioniert ist. Zwei Steuerungseinheiten sind jeweils ausgebildet, die Winkelgeschwindigkeit jeweils einer der Rotoren derart zu steuern, dass die Flügel beider Rotoren mit sich zyklisch verändernden Winkelgeschwindigkeiten in einem Arbeitsraum in dem Gehäuse rotieren und sich die Abstände zweier aufeinanderfolgender Flügel in Rotationsrichtung der Flügel zyklisch ändern.

### HINTERGRUND DER ERFINDUNG

Rotationskolbenmaschinen werden häufig zum Verdichten eines Arbeitsmediums bei Anwendungen in Klima- und Kühlsystemen eingesetzt. Es sind verschieden Typen von Rotationskolbenmaschine wie bspw. Schrauben-, Scroll- oder Roots-Verdichter bekannt. Rotationskolbenmaschinen können aber ebenso als Expander ausgebildet sein.

EP 0945592 beschreibt eine Drehkolbenmaschine, bei der zwei Rotoren mit jeweils vier kreissegmentförmigen Flügeln ineinandergreifen. Die Flügel bilden innerhalb des Gehäuses acht bewegliche Kammern. Die Drehbewegung jedes Rotors wird durch ein jeweils zugehöriges Getriebe mit Spezialverzahnung realisiert, welche eine Änderung der Rotor-Winkelgeschwindigkeit relativ zueinander ermöglichen. Beide Rotoren drehen in dieselbe Richtung, wobei beispielsweise ein Rotor beschleunigt und der andere Rotor verzögert. Die Hauptwelle dreht dabei konstant. Infolgedessen schwanken die Kammern im Volumen, wodurch ein Arbeitsmedium in die Kammern eingesaugt, verdichtet und aus den Kammern ausgestoßen werden kann. Insgesamt finden 32 Arbeitsspiele in einer Hauptwellenumdrehung statt. Der Verdichter arbeitet mit innerer Verdichtung und verzichtet auf den Einsatz von Saug- und Druckventilen, da die Einlass- und Auslassöffnungen durch die Position der Rotorflügel freigegeben und geschlossen werden.

Gemäß einer Ausführungsform der EP 0945592 befinden sich zwischen den äußeren Enden der Flügel und der Wand des Gehäuses vier Steuersegmente, die in Umfangsrichtung mit Hilfe von Zahnrädern verschoben werden können. Gegen diese Steuersegmente liegen die Enden der Flügelräder dichtend an. Die Steuersegmente können teilweise die Ein- und Auslassöffnungen abdecken. Zwischen zwei benachbarten Ein- und Auslassöffnungen befindet sich jeweils ein Dichtsteg, an dem die Enden der Flügel ebenfalls dichtend anliegen, wenn sie sich dort befinden. Durch Verschiebung der Steuersegmente wird der Zeitpunkt bestimmt, bei dem die Verbindung des zwischen zwei benachbarten Flügeln befindlichen Raums mit dem Einlass oder Auslass beginnt und endet. Durch Verstellen der Steuersegmente kann daher der Einlass- und Auslassdruck geändert werden.

Die präzise Positionierung der Steuersegmente im Gehäuse, um genau vordefinierte Ein- und Auslassöffnungen für die Arbeitskammer zu erzielen, stellt besondere Anforderungen an die Steuerung der Zahnräder. Aufgrund des Spiels in einer Verzahnung ist die Steuerung aufwendig und ungenau. Höhenunterschiede zwischen den Dichtstegen und den Steuersegmenten können zu Undichtigkeiten der Arbeitskammer und Beschädigungen der Flügel führen. Um derartig Höhenunterschiede zu vermeiden, sind geringe Fertigungstoleranzen notwendig, die wiederum die Produktionskosten erhöhen.

Es ist daher Aufgabe der vorliegenden Erfindung, eine Rotationskolbenmaschine bereitzustellen, die einfach, kostengünstig und genau auf unterschiedliche Arbeitsmedien sowie unterschiedliche Druckverhältnisse und Volumenströme zwischen den Einlass- und Auslassöffnungen einstellbar ist.

### ZUSAMMENFASSUNG DER ERFINDUNG

Diese Aufgabe wird gelöst durch eine Rotationskolbenmaschine mit den Merkmalen des Anspruchs 1. Bevorzugte Ausführungsformen sind in den Unteransprüchen angegeben.

Erfindungsgemäß weist das Gehäuse eine hohlzylindrische Laufbuchse auf, die reversibel in eine Aufnahme des Gehäuses eingesetzt ist. Die Laufbuchse begrenzt den Arbeitsraum vollumfänglich. Die Flügel liegen an der Laufbuchse dichtend an und sind entlang dieser bewegbar. Die Laufbuchse weist Einlass- und Auslassöffnungen auf. Die Laufbuchse ist in dem Gehäuse derart angeordnet, dass die Einlass- und Auslassöffnungen der Laufbuchse mit den entsprechenden Öffnungen in dem Gehäuse verbunden sind.

Durch Austausch der Laufbuchse kann die Rotationskolbenmaschine beispielsweise mit unterschiedlichen Arbeitsmedien, unterschiedlichen Druckverhältnissen oder Volumenströmen zwischen den Einlass- und Auslassöffnungen betrieben werden. Es ist beispielsweise möglich, mit derselben Rotationskolbenmaschine besonders hohe Druckverhältnisse oder besonders hohe Volumenströme zwischen den Einlass- und Auslassöffnungen oder ein gewünschtes Verhältnis zwischen den beiden zu erzeugen. Ist die Laufbuchse verschlissen, so kann sie ausgetauscht werden. Das Gehäuse wird weiterverwendet. Da das Gehäuse und die Laufbuchse als separate Bauteile ausgebildet sind, können sie aus unterschiedlichen Werkstoffen gefertigt werden, die für das jeweilige Bauteil und dessen Verwendung optimal geeignet sind. Beispielsweise kann das Gehäuse aus gewichtsparendem Leichtmetall gefertigt werden, während die Laufbuchse aus gehärtetem korrosionsfestem Stahl hergestellt ist.

In einer Ausführungsform der Erfindung umfasst jeder Rotor eine Scheibe, mehrere Flügel und eine Nabe zur Lagerung des Rotors auf der Welle, wobei die Scheibe den Arbeitsraum in axialer Richtung der Welle begrenzt und wobei die Flügel als gesonderte, von der Scheibe und der Nabe getrennte Bauteile ausgebildet und mit der Scheibe reversibel verbunden sind. Im Vergleich zu einem einstückigen Rotor, umfassend mehrere Flügel und eine Nabe, sind die Flügel als gesonderte Bauteile einfacher und kostengünstiger zu fertigen. Darüber hinaus können die Flügel bei Verschleiß oder Beschädigung einzeln getauscht werden. Durch Austausch der Flügel kann die Rotationskolbenmaschine in verschiedensten Konfigurationen, beispielsweise mit verschiedene Flügelstärken und -formen (z.B. mit unterschiedlichen Schaufelwinkeln) betrieben werden. Im Vergleich zu einem einstückigen Rotor, umfassend mehrere Flügel und eine Nabe, kann bei separaten mit der Scheibe verbundenen Flügeln auf eine Abdichtung zwischen Flügel und einem daran angrenzenden starren Gehäusedeckel verzichtet werden. Dadurch können potenzielle Undichtigkeiten der Arbeitskammern vermieden werden. Bevorzugt sind die Flügel mit der Scheibe verschraubt und/oder verstiftet. Dies gewährleistet eine ausreichende Festigkeit und Steifigkeit der Flügel auch bei hohen Drücken und geringer Flügelstärke. Bevorzugt ist die Scheibe mit der Nabe einstückig ausgebildet. Es ist aber auch denkbar, die Scheibe und die Nabe als gesonderte Bauteile zu fertigen und sie miteinander zu verschrauben.

In einer weiteren Ausführungsform der Erfindung sind die Einlass- und Auslassöffnungen der Laufbuchse als Langlöcher ausgebildet, die sich entlang einer Längsachse erstrecken, und von einer radial umlaufenden Außenseite der Laufbuchse zu einer radial umlaufenden Innenseite der Laufbuchse verlaufen. Bevorzugt sind die umlaufenden Kanten der Langlöcher sowohl auf der Außenseite wie auch der Innenseite der Laufbuchse verrundet. Durch die Verrundung der Kanten werden die Strömungsverhältnisse optimiert. Verwirbelungen des Arbeitsmediums im Bereich der Einlass- und Auslassöffnungen werden verringert. Darüber hinaus wird das schlagartige Überfahren einer Kante durch die Flügel der rotierenden Rotoren verhindert, wenn die Einlass- und Auslassöffnungen als Langlöcher ausgebildet sind. Werden beispielsweise Dichtungen zwischen den Flügeln und der Laufbuchse verwendet, so wird der Verschleiß der Dichtungen durch die Langlöcher verringert.

In einer Ausführungsform der Erfindung sind die Langlöcher derart angeordnet, dass die Längsachse und die Rotationsrichtung der Flügel in einer Ebene tangential zur umlaufenden Außenseite der Laufbuchse einen Winkel vom 0 bis 90°, bevorzugt von 10° bis 60°, besonders bevorzugt von 25° bis 45° einschließen. Insbesondere bevorzugt beträgt der Winkel zwischen der Längsachse der Langlöcher, die die Einlassöffnungen bilden, und der Rotationsrichtung der Flügel in einer Ebene tangential zur umlaufenden Außenseite der Laufbuchse ungefähr 25°. Ebenfalls insbesondere bevorzugt beträgt der Winkel zwischen der Längsachse der Langlöcher, die die Auslassöffnungen bilden, und der Rotationsrichtung der Flügel in einer Ebene tangential zur umlaufenden Außenseite der Laufbuchse ungefähr 45°. Dies gilt bevorzugt, wenn die Rotationskolbenmaschine als Verdichter ausgebildet ist. Ist hingegen die Rotationskolbenmaschine als Expander ausgebildet, so beträgt der Winkel zwischen der Längsachse der Langlöcher, die die Einlassöffnungen bilden, und der Rotationsrichtung der Flügel in einer Ebene tangential zur umlaufenden Außenseite der Laufbuchse bevorzugt ungefähr 45° und der Winkel zwischen der Längsachse der Langlöcher, die die Auslassöffnungen bilden, und der Rotationsrichtung der Flügel in einer Ebene tangential zur umlaufenden Außenseite der Laufbuchse bevorzugt ungefähr 25°. Bevorzugt werden mehrere Langlöcher, die die Einlassöffnungen bilden, oder mehrere Langlöcher, die die Auslassöffnungen bilden, nebeneinander, insbesondere parallel und in axialer Richtung der Welle angeordnet. Dabei wir die Länge der Langlöcher in Abhängigkeit von dem gewählten Winkel derart gewählt, dass sich jeweils zwei benachbarte Langlöcher in Rotationsrichtung der Rotoren überlappen. Bevorzugt erstrecken sich die mehreren Langlöcher insgesamt über die gesamte oder annähernd über die gesamte Breite der Laufbuchse in axialer Richtung der Welle. Werden beispielsweise Dichtungen zwischen den Flügeln und der Laufbuchse verwendet, so wird durch die schräge Anordnung der Langlöcher relativ zu der Rotationsrichtung der Flügel sowie durch die überlappende Anordnung benachbarter Langlöcher die Belastung der Dichtung auf die gesamte Breite verteilt. Ein "Einschleifen" der einzelnen Langlöcher in den Dichtungen wird verhindert.

In einer weiteren Ausführungsform der Erfindung sind mehrere Einlassöffnungen der Laufbuchse in axialer Richtung der Welle nebeneinander derart angeordnet, dass die Längsachsen der Einlassöffnungen parallel verlaufen, wobei die nebeneinander mit paralleler Längsachse angeordneten Einlassöffnungen eine erste Einlassöffnungsgruppe bilden. Bevorzugt umfasst die Laufbuchse vier Einlassöffnungsgruppen, so dass in vier Arbeitskammern gleichzeitig das Arbeitsmedium eingelassen werden kann. Durch die Größe und Anzahl der Einlassöffnungen pro Einlassöffnungsgruppen kann der gewünscht Volumenstrom, der in die Arbeitskammern eingelassen wird, eingestellt werden.

In einer Ausführungsform der Erfindung sind mehrere Auslassöffnungen der Laufbuchse in axialer Richtung der Welle nebeneinander angeordnet, so dass die Längsachsen der Auslassöffnungen parallel verlaufen, wobei die nebeneinander mit paralleler Längsachse angeordneten Auslassöffnungen eine erste Auslassöffnungsgruppe bilden. Bevorzugt umfasst die Laufbuchse vier Auslassöffnungsgruppen, so dass bei vier Arbeitskammern gleichzeitig das Arbeitsmedium ausgestoßen werden kann. Durch die Größe und Anzahl der Auslassöffnungen pro Auslassöffnungsgruppe kann der gewünscht Volumenstrom, der aus den Arbeitskammern ausgelassen wird, eingestellt werden.

In einer weiteren Ausführungsform der Erfindung sind die Öffnungen im Gehäuse zum Einlassen und Auslassen eines Arbeitsmediums als zweite Langlöcher ausgebildet, die entlang einer zweiten Längsachse verlaufen, wobei die zweiten Langlöcher derart angeordnet sind, dass die zweite Längsachse quer zur Rotationsrichtung der Flügel positioniert ist. Bevorzugt sind die zweiten Langlöcher in ihrer Größe und Länge derart gewählt, dass sie ein breites Spektrum an möglichen Konfigurationen der Einlass- und Auslassöffnungen ermöglichen. Bevorzugt sind die zweiten Langlöcher derart dimensioniert, dass sie jeweils alle Einlass- bzw. Auslassöffnungen einer Einlass- bzw. Auslassöffnungsgruppe einschließen.

In einer Ausführungsform der Erfindung sind die Laufbuchse und die Rotoren konzentrisch angeordnet und die Rotationskolbenmaschine weist weiter einen Verstellmechanismus zum Verstellen der rotatorischen Ausrichtung der Laufbuchse in dem Gehäuse auf, so dass die Position der Einlass- und Auslassöffnungen der Laufbuchse relativ zu den Öffnungen des Gehäuses zum Einlassen und Auslassen eines Arbeitsmediums verstellbar ist. Dies ermöglicht eine Feineinstellung der Lage der Einlass- und Auslassöffnungen zur Optimierung der Effizienz und Leistung der Rotationskolbenmaschine.

In einer weiteren Ausführungsform der Erfindung weist der Verstellmechanismus eine Betätigungsvorrichtung zur Betätigung des Verstellmechanismus und Verstellung der rotatorischen Ausrichtung der Laufbuchse auf, die außerhalb des Gehäuses betätigbar ist. Die rotatorische Ausrichtung der Laufbuchse kann außerhalb des Gehäuses verstellt werden. Eine Demontage des Gehäuses ist nicht notwendig. Somit kann eine rotatorische Ausrichtung der Laufbuchse zeitsparend durchgeführt werden.

In einer Ausführungsform der Erfindung weist jeder Flügel der Rotoren mehrere Dichtungen zur Anlage an der Laufbuchse in radialer Richtung und zur Anlage an dem gegenüberliegenden Rotor in axialer Richtung der Welle auf. Dadurch werden die Spaltverluste minimiert und die Effizienz der Rotationskolbenmaschine gesteigert. Es wird ein schmiermittelfreier Betrieb der Rotationskolbenmaschine durch Verwendung reibungsarmer Werkstoffe ermöglicht.

In einer weiteren Ausführungsform der Erfindung umfassen die Dichtungen Dichtelemente und Vorspannelemente, wobei die Vorspannelemente die Dichtelemente gegenüber der abzudichtenden Fläche vorspannen und wobei jeder Flügel mehrere Nuten aufweist, in denen die Dichtungen angeordnet sind. Durch Vorspannen der Dichtelemente wird auch bei geringen Drehzahlen, bei jeder Betriebstemperatur und auch bei verschleißbedingtem Abtrag an der Innenseite der Laufbuchse eine maximale Abdichtung erreicht. Durch die Wahl der Vorspannung kann ein idealer Kompromiss zwischen Verschleiß, Reibungsverlusten und Wirkungsgrad der Rotationskolbenmaschine eingestellt werden. Bevorzugt werden die Dichtelemente aus Polytetrafluorethylen (PTFE) hergestellt. Ebenfalls bevorzugt sind die Vorspannelemente als Rundschnüre oder O-Ringe ausgebildet. Bevorzugt werden die Rundschnüre aus Methyl-Silikon-Kautschuk (MVQ) hergestellt.

In einer Ausführungsform der Erfindung weist jeder Flügel eine kreisbogenförmige Oberseite, die radial von der Welle abgewandt ist, zwei Seitenflächen, die quer zur Rotationsrichtung der Flügel angeordnet sind und radial von der Welle in Richtung der kreisbogenförmige Oberseite verlaufen, sowie zwei Stirnseiten auf, die einander gegenüberliegen und den Flügel in axialer Richtung der Welle beidseitig begrenzen. Bevorzugt weist jeder Flügel weiter eine kreisbogenförmige Unterseite auf, wobei die kreisbogenförmige Unterseite und die kreisbogenförmige Oberseite konzentrisch angeordnet sind. Die kreisbogenförmige Unterseite kann eine Kontaktfläche zu den beiden Naben der Rotoren bilden.

In einer weiteren Ausführungsform der Erfindung sind zwei in axialer Richtung der Welle verlaufende Nuten zur Aufnahme der Dichtungen auf der kreisbogenförmigen Oberseite des Flügels und eine radial verlaufende Nut zur Aufnahme der Dichtung auf einer der Stirnseiten des Flügels angeordnet. Die in den Nuten an der kreisbogenförmigen Oberseite der Flügel positionierten Dichtungen dichten zur Innenseite der Laufbuchse hin ab. Die in der Nut an der Stirnseite der Flügel positionierte Dichtung dichtet zur Scheibe des gegenüberliegenden Rotors hin ab. Bevorzugt kann der Flügel auf einer kreisbogenförmigen Unterseite eine weitere in axialer Richtung der Welle verlaufende Nut aufweisen. Die in der Nut an der kreisbogenförmigen Unterseite des Flügels optional angeordnete Dichtung dichtet zur Nabe des gegenüberliegenden Rotors hin ab.

In einer Ausführungsform der Erfindung weist die Scheibe auf einer radial umlaufenden Fläche einen Dichtring zur axialen Abdichtung gegenüber der Laufbuchse auf. Der Dichtring weist bevorzugt einen rechteckigen Querschnitt auf. Er ist bevorzugt derart ausgebildet, dass er die Laufbuchse in axialer Richtung nicht berührt und durch Verwirbelung des Arbeitsmediums einen Spalt zu der Laufbuchse hin abdichtet.

In einer weiteren Ausführungsform umfasst die Rotationskolbenmaschine einen Entnahmemechanismus, der ausgebildet ist, bei manueller Betätigung eine Entnahme der Laufbuchse aus dem Gehäuse zu ermöglichen. Bevorzugt umfasst der Entnahmemechanismus eine oder mehrere Schraubverbindung zwischen dem Gehäuse und der Laufbuchse. Bevorzugt sind in dem Gehäuse zwei Gewindebohrungen und in der Laufbuchse zwei entsprechende Sackbohrungen vorgesehen. Beispielsweise wird die Laufbuchse in dem Gehäuse durch zwei Madenschrauben fixiert, die durch die Gewindebohrungen im Gehäuse in die Sackbohrungen in der Laufbuchse eingreifen. Zur Entnahme der Laufbuchse aus dem Gehäuse werden zumindest ein Getriebe sowie zumindest ein Gehäusedeckel demontiert und die Schraubverbindungen zwischen dem Gehäuse und der Laufbuchse gelöst. Bevorzugt sind die Gehäusedeckel Teil des Gehäuses und mit einem Gehäusehauptteil, in dem die Laufbuchse gelagert ist, verbunden. Bevorzugt werden die Gehäusedeckel mit dem Gehäusehauptteil verschraubt.

Die zwei Steuerungseinheiten der erfindungsgemäßen Rotationskolbenmaschine können vorzugsweise folgendermaßen ausgebildet sein:
Gemäß einem Aspekt der Erfindung sind beide Steuerungseinheiten als Getriebe ausgebildet, die jeweils ein mit der Welle fest verbundenes Eingangszahnrad, und einen ersten Wälzkörper mit mindestens einer Stirnradverzahnung umfassen, die mit dem Eingangszahnrad kämmt, wobei das Eingangszahnrad eine über den Umfang des Eingangszahnrads zyklisch variierende Zahnteilung und die Stirnradverzahnung des Wälzkörpers eine konstante Zahnteilung aufweist. Ist die Rotationskolbenmaschine beispielsweise als Verdichter ausgebildet, ermöglicht die Verwendung einer zyklisch variierenden Zahnteilung, dass die aus der Variation der Winkelgeschwindigkeit resultierende Abstandsänderung zwischen den Flügeln geeignet ist, das Arbeitsmedium auf das gewünschte Druckverhältnis zu verdichten und zudem ein zur Erreichung eines hohen Liefergrads ausreichender Kammerwinkel bei Öffnung des Auslasses, also zum Ende der Kompression, vorhanden ist. Unter einem hohen Liefergrad wird im Rahmen der vorliegenden Erfindung und bei Ausbildung der Rotationskolbenmaschine als Verdichter das möglichst vollständige Ausschieben des komprimierten Mediums aus dem Arbeitsraum verstanden.

Ist die Rotationskolbenmaschine beispielsweise als Expander ausgebildet, ermöglicht die Verwendung einer zyklisch variierenden Zahnteilung, dass die aus der Variation der Winkelgeschwindigkeit resultierende Abstandsänderung zwischen den Flügeln geeignet ist, das Arbeitsmedium auf das gewünschte Druckverhältnis zu entspannen und zudem ein zur Erreichung eines hohen Liefergrads ausreichender Kammerwinkel beim Schließen des Einlasses, also zu Beginn der Expansion, vorhanden ist. Unter einem hohen Liefergrad wird im Rahmen der vorliegenden Erfindung und bei Ausbildung der Rotationskolbenmaschine als Expander das möglichst vollständige Befüllen des Arbeitsraums verstanden.

In einer Ausführungsform umfassen die Getriebe weiter jeweils ein auf der Welle drehbar gelagertes Doppelrad mit zwei Zahnrädern und ein mit einem der Rotoren fest verbundenes Ausgangszahnrad, wobei jedes Getriebe weiter einen zweiten Wälzkörper umfasst, wobei der erste Wälzkörper mit dem Eingangszahnrad sowie einem der Zahnräder des Doppelrads kämmt und der zweite Wälzkörper mit dem anderen der Zahnräder des Doppelrads sowie mit dem Ausgangszahnrad kämmt. Das Eingangszahnrad, die beiden Zahnräder des Doppelrads sowie das Ausgangszahnrad definieren jeweils eine Stufe des Getriebes. Folglich ist das Getriebe vierstufig ausgeführt. Die Kraftübertragung zwischen dem Eingangszahnrad, dem Doppelrad sowie dem Ausgangszahnrad findet durch die Wälzkörper statt.

In einer weiteren Ausführungsform umfasst jedes Getriebe weiter mehrere erste Wälzkörper und mehrere zweite Wälzkörper, wobei die ersten Wälzkörper jeweils mit dem Eingangszahnrad sowie einem der Zahnräder des Doppelrads kämmen und die zweiten Wälzkörper jeweils mit dem anderen der Zahnräder des Doppelrads sowie auf dem Ausgangszahnrad kämmen. Durch die Verwendung mehrerer erster Wälzkörper und mehrerer zweiter Wälzkörper verringert sich die Zahnbelastung.

In einer Ausführungsform weisen die zwei Zahnräder des Doppelrads und das Ausgangszahnrad jedes Getriebes jeweils eine über den Umfang der Zahnräder des Doppelrads und den Umfang des Ausgangsrads zyklisch variierende Zahnteilung und der erste Wälzkörper und der zweite Wälzkörper jeweils eine konstante Zahnteilung auf. Bevorzugt ist das Getriebe vierstufig ausgeführt, weist also vier spezialverzahnte Zahnräder auf.

In einer weiteren Ausführungsform hat die zyklisch variierende Zahnteilung des Eingangszahnrads, der Zahnräder des Doppelrads und/oder des Ausgangszahnrads einen Minimalwert und einen Maximalwert, wobei das Eingangszahnrad, die Zahnräder des Doppelrads und/oder das Ausgangszahnrad derart ausgebildet sind, dass sich die Zahnteilung ausgehend von dem Minimalwert zu dem Maximalwert der Zahnteilung innerhalb eines ersten Winkels von 45° in Umfangsrichtung des jeweiligen Zahnrads verändert und sich von dem Maximalwert zu dem Minimalwert der Zahnteilung innerhalb eines sich an den ersten Winkel anschließenden zweiten Winkels von 45° in Umfangsrichtung des jeweiligen Zahnrads verändert und sich die Zahnteilung von dem Minimalwert zu dem Maximalwert und zurück zu dem Minimalwert innerhalb eines Winkels von 90° verändert. Somit laufen bei einer Umdrehung der Welle und damit auch des Rotors (Übersetzung des Getriebes ≈ 1) vier komplette Arbeitsspiele ab. Im Rahmen der vorliegenden Erfindung werden unter einem Arbeitsspiel im Falle eines Verdichters die Arbeitsschritte Ansaugen, Verdichten und Ausschieben verstanden. Bei einem Expander umfasst ein Arbeitsspiel die Arbeitsschritte Einströmen, Expandieren und Ausschieben. Dementsprechend weist das Gehäuse jeweils vier Ein- und Auslässe auf. Bei acht Kammern zwischen den einzelnen Flügeln der Rotoren ergeben sich somit 32 Kompressions- und Expansionsvorgänge pro Umdrehung der Welle bzw. der Rotoren. Optional kann zwischen Getriebe und Rotor eine Übersetzungsstufe vorgesehen sein, die die Bewegung des Ausgangszahnrads mit einem vorbestimmten Übersetzungsverhältnis an den Rotor weitergibt. Bevorzugt wird das Übersetzungsverhältnis an die Anzahl der Flügel pro Rotor angepasst. Die Abbildung eines Arbeitsspiels über den gesamten Umfang eines Zahnrads mit variierender Zahnteilung bietet die Möglichkeit zu "höherer Auflösung" der Verzahnung, also mehr Zwischenstufen zwischen geringster und größter Zahnteilung. Dies sorgt für ein präziseren, geräuschärmeren Lauf und weniger Verschleiß.

In einer Ausführungsform sind das Ausgangszahnrad relativ zu den Zahnrädern des Doppelrads und die Zahnräder des Doppelrads relativ zu dem Eingangszahnrad um einen Winkel von 45° versetzt angeordnet sind. Mithilfe der Wälzkörper wird die Kraft aus einem Bereich hoher Zahnteilung in einen Bereich geringer Zahnteilung übertragen und umgekehrt. Hierdurch verstärkt jede Getriebestufe die Amplitude der oszillierenden Winkelgeschwindigkeit am Rotor.

In einer weiteren Ausführungsform umfassen der erste Wälzkörper und der zweite Wälzkörper jeweils zwei Stirnradverzahnungen und jeweils zwei einander abgewandte Stirnflächen, wobei die Stirnradverzahnungen jedes Wälzkörpers sich zu den Stirnflächen hin kegelförmig verjüngend ausgebildet sind. Bevorzugt weist auch jedes Zahnrad mit zyklisch variierender Zahnteilung zwei Stirnflächen auf, wobei die Verzahnungen der Zahnräder mit zyklisch variierender Zahnteilung sich zu einer der Stirnflächen hin kegelförmig verjüngend ausgebildet sind. Die Verzahnungen der Zahnräder mit zyklisch variierender Zahnteilung sind zudem derart geschliffen, dass der Eingriffspunkt in die Standardverzahnung der Wälzkörper während der Drehung axial, d.h. in Längsrichtung der Welle, auf der Verzahnung der Standardverzahnung hin- und herwandert.

In einer Ausführungsform sind die Eingangszahnräder der beiden Getriebe relativ zueinander um einen Winkel von 45° um die Welle versetzt zueinander angeordnet. Diese Anordnung gewährleistet, dass wenn durch Drehen der Hauptwelle ein Rotor beschleunigt wird, der andere zeitgleich verzögert wird.

Gemäß einem weiteren Aspekt der Erfindung sind beide Steuerungseinheiten als Getriebe ausgebildet, die jeweils mindestens ein exzentrisch gelagertes Zahnradpaar mit einem ersten angetriebenen Zahnrad und einem zweiten getriebenen Zahnrad, die permanent miteinander kämmen, aufweisen, wobei das erste Zahnrad und das zweite Zahnrad um die gleiche Exzentrizität in eine Richtung versetzt gelagert sind. Bevorzugt weisen die Zahnräder eine herkömmliche Stirnradverzahnung auf. Während der Rotation variiert für beide Zahnräder der Wälzkreishalbmesser und somit der pro Zahneingriff zurückgelegte Winkel. Je größer der momentane Wälzkreishalbmesser bei einem Zahnrad ist, desto geringer ist er beim Gegenstück. Je höher also die momentane Winkelgeschwindigkeit bei einem Zahnrad, desto niedriger ist sie bei dem anderen Zahnrad. Wird nun eins der beiden Zahnräder mit einer konstanten Eingangswinkelgeschwindigkeit bzw. -drehzahl angetrieben, ergibt sich für das andere der beiden Zahnräder eine oszillierende Winkelgeschwindigkeit. Ist die Rotationskolbenmaschine beispielsweise als Verdichter ausgebildet, ermöglicht die Verwendung eines exzentrisch gelagerten Zahnradpaars, dass die aus der Variation der Winkelgeschwindigkeit resultierende Abstandsänderung zwischen den Flügeln geeignet ist, das Arbeitsmedium auf das gewünschte Druckverhältnis zu verdichten und zudem ein zur Erreichung eines hohen Liefergrads ausreichender Kammerwinkel bei Öffnung des Auslasses, also zum Ende der Kompression, vorhanden ist. Unter einem hohen Liefergrad wird im Rahmen der vorliegenden Erfindung und bei Ausbildung der Rotationskolbenmaschine als Verdichter das möglichst vollständige Ausschieben des komprimierten Mediums aus dem Arbeitsraum verstanden.

Ist die Rotationskolbenmaschine beispielsweise als Expander ausgebildet, ermöglicht die Verwendung eines exzentrisch gelagerten Zahnradpaars, dass die aus der Variation der Winkelgeschwindigkeit resultierende Abstandsänderung zwischen den Flügeln geeignet ist, das Arbeitsmedium auf das gewünschte Druckverhältnis zu entspannen und zudem ein zur Erreichung eines hohen Liefergrads ausreichender Kammerwinkel beim Schließen des Einlasses, also zu Beginn der Expansion, vorhanden ist. Unter einem hohen Liefergrad wird im Rahmen der vorliegenden Erfindung und bei Ausbildung der Rotationskolbenmaschine als Expander das möglichst vollständige Befüllen des Arbeitsraums verstanden.

Darüber hinaus ermöglicht die Verwendung von Zahnrädern mit herkömmlicher Stirnradverzahnung geringe Herstellungskosten und ein gutes, geräusch- und verschleißarmes Abwälzen der Zahnräder

In einer Ausführungsform weist jedes Getriebe drei exzentrisch gelagerte Zahnradpaare mit gleicher Exzentrizität auf, wobei das erste Zahnrad des ersten Zahnradpaars als ein mit der Welle fest verbundenes Eingangszahnrad ausgebildet ist, wobei das zweite Zahnrad des ersten Zahnradpaars mit dem ersten Zahnrad des zweiten Zahnradpaars und das zweite Zahnrad des zweiten Zahnradpaars mit dem ersten Zahnrad des dritten Zahnradpaars starr verbunden und als Doppelrad ausgebildet sind. Bevorzugt ist das Getriebe dreistufig ausgeführt.

In einer weiteren Ausführungsform ist das zweite Zahnrad des ersten Zahnradpaars relativ zu dem ersten Zahnrad des zweiten Zahnradpaars und das zweite Zahnrad des zweiten Zahnradpaars relativ zu dem ersten Zahnrad des dritten Zahnradpaars um 180° versetzt angeordnet, so dass die starr miteinander verbundenen Zahnräder um die vom Betrag her gleiche Exzentrizität in entgegengesetzte Richtungen versetzt gelagert sind. Die starr miteinander verbundenen Zahnräder bilden eine Doppelradverbindung, mittels der die Kraft aus einem Bereich mit geringem Wälzkreishalbmesser in einen Bereich mit hohem Wälzkreishalbmesser übertragen wird und umgekehrt. Hierdurch verstärkt jede Getriebestufe die Amplitude der oszillierenden Winkelgeschwindigkeit am Rotor.

In einer Ausführungsform ist dem mindestens einen exzentrisch gelagerten Zahnradpaar eine Übersetzungsstufe nachgeschaltet. Wird das erste angetriebene Zahnrad des exzentrisch gelagerten Zahnradpaars mit einer konstanten Drehzahl angetrieben, weist das zweite getriebene Zahnrad des exzentrisch gelagerten Zahnradpaars eine oszillierende Winkelgeschwindigkeit auf. Mit anderen Worten: Die Übersetzung zwischen der Bewegung des ersten angetriebenen Zahnrads und der Bewegung des zweiten getriebenen Zahnrads verändert sich ebenfalls oszillierend. Der Übergang von geringer zu hoher Übersetzung vollzieht sich auf einem Zahnradausschnitt von 180°, ein gesamtes Arbeitsspiel wird also bei einer vollen Umdrehung des Zahnrads bzw. der Eingangswelle realisiert. Im Rahmen der vorliegenden Erfindung werden unter einem Arbeitsspiel im Falle eines Verdichters die Arbeitsschritte Ansaugen, Verdichten und Ausschieben verstanden. Bei einem Expander umfasst ein Arbeitsspiel die Arbeitsschritte Einströmen, Expandieren und Ausschieben. Umfasst die erfindungsgemäße Rotationskolbenmaschine vier Flügel pro Rotor werden je vier Ein- und Auslässe vorgesehen. In diesem Fall ist es notwendig, dass bei einer Umdrehung der Welle und damit auch des Rotors (Übersetzung des Getriebes ≈ 1) vier komplette Arbeitsspiele ablaufen. Dementsprechend ist dem Exzentergetriebe bevorzugt eine zweistufige Übersetzung von 4,0 nachgeschaltet. Mithilfe der Übersetzungsstufe ist es also möglich, die oszillierenden Winkelgeschwindigkeiten des getriebenen zweiten Zahnrads des mindestens einen Zahnradpaars an die entsprechende Anzahl der verwendeten Flügel pro Rotor anzupassen.

In einer weiteren Ausführungsform sind die Eingangszahnräder der beiden Getriebe relativ zueinander um einen Winkel von 180° um die Welle versetzt zueinander angeordnet, so dass die Eingangszahnräder der beiden Getriebe um die vom Betrag her gleiche Exzentrizität in entgegengesetzte Richtungen versetzt gelagert sind. Diese Anordnung gewährleistet, dass wenn durch Drehen der Hauptwelle ein Rotor beschleunigt wird, der andere zeitgleich verzögert wird.

Gemäß einem noch weiteren Aspekt der Erfindung sind beide Steuerungseinheiten als Elektromotoren ausgebildet, die mit jeweils einem der Rotoren verbunden sind. Die Verwendung von Elektromotoren zum Antrieb der Rotoren ermöglicht eine größtmögliche Variabilität in der Kinematik der Rotoren ohne Änderung der Rotationskolbenmaschine. Eine für den jeweiligen Anwendungszweck ideale Kinematik kann so durch Änderung der Steuerung der Elektromotoren erreicht werden. Durch Variation der Kinematik können unterschiedliche Kennlinien und Leistungsklassen gefahren werden. Es ist somit beispielsweise möglich, mit derselben Maschine besonders hohe Druckverhältnisse oder besonders hohe Volumenströme oder ein gewünschtes Verhältnis zwischen den beiden zu erzeugen. Es werden jegliche mechanischen Verluste gegenüber einem mechanischen Getriebe vermieden. Bevorzugt umfasst die Rotationskolbenmaschine gemäß dem vorliegenden Aspekt keine Welle, die in dem Gehäuse drehbar angeordnet ist, wobei beide Rotoren auf der Welle drehbar gelagert sind. Bevorzugt sind die Rotoren jeweils in den Gehäusedeckeln drehbar gelagert.

In einer weiteren Ausführungsform sind die beiden Elektromotoren mit einem Steuergerät verbunden. Dies ermöglicht die Steuerung beider Elektromotoren in Abhängigkeit voneinander. Dadurch können die Bewegungen der beiden Rotoren ideal aufeinander abgestimmt werden.

In einer Ausführungsform sind die Elektromotoren über eine drehsteife Kupplung mit jeweils einem der Rotoren verbunden. Bevorzugt ist die drehsteife Kupplung in Umfangsrichtung verdrehsteif und in Axial- und Radialrichtung ausgleichend ausgebildet. Drehwinkel und Drehmoment werden damit ohne Phasenversatz durch die Kupplung geleitet. Der Wellenversatz wird durch die Konstruktion der Kupplung ausgeglichen.

Die Erfindung wird nun anhand eines in den Figuren gezeigten Ausführungsbeispiels beschrieben, in denen:
- Figur 1: eine perspektivische Darstellung einer erfindungsgemäßen Rotationskolbenmaschine,
- Figur 2: eine Schnittansicht der Rotationskolbenmaschine aus Figur 1,
- Figur 3: eine Explosionsdarstellung des Gehäuses, der Laufbuchse und der Rotoren der Rotationskolbenmaschine aus Figur 1,
- Figur 4a: eine perspektivische Darstellung eines Rotors, und
- Figur 4b: eine Detailansicht des Details A aus Figur 4 zeigt.

Figur 1 zeigt eine als Rotationskammerverdichter 1 ausgebildete Rotationskolbenmaschine mit einem Gehäuse 2, in dem eine Welle 3 drehbar gelagert ist. An dem Gehäuse sind mehrere Ansaugleitungen 4 zum Einlassen bzw. Ansaugen eines Arbeitsmediums, beispielsweise eines Fluids, und mehrere Ausstoßleitungen 5 zum Auslassen bzw. Ausstoßen des Arbeitsmediums vorgesehen. Der Rotationskammerverdichter 1 umfasst zwei Steuerungseinheiten 6, die seitlich an dem Gehäuse 2 befestigt sind und über die Welle 3 angetrieben werden können. Die Steuerungseinheiten 6 sind bevorzugt als ein Getriebe mit Spezialverzahnung oder ein Exzentergetriebe ausgebildet.

In den Figuren Figur 2 und 3 ist der Rotationskammerverdichter 1 im Detail dargestellt.

Das Gehäuse 2 umfasst ein Gehäusehauptteil 7 sowie in axialer Richtung der Welle 3 an das Gehäusehauptteil 7 angrenzende, mit dem Gehäusehauptteil 7 verschraubte Gehäusedeckel 9. Der Gehäusehauptteil 7 umfasst acht Öffnungen 10 zum Einlassen bzw. Einsaugen und Auslassen bzw. Ausstoßen des Arbeitsmediums. Vier der Öffnungen 10 sind als Eintrittsöffnungen 10a und vier der Öffnungen als Austrittsöffnungen 10b ausgebildet. Die Öffnungen 10 sind mit den Ansaugleitungen 4 und den Ausstoßleitungen 5 (Fig. 1) verbunden.

Das Gehäuse 2 weist eine hohlzylindrische Laufbuchse 11 auf, die reversibel in eine Aufnahme 12 des Gehäuses 2 eingesetzt ist. Die Laufbuchse 11 begrenzt einen Arbeitsraum 13 im Gehäuse 2 vollumfänglich. Die Laufbuchse 11 weist Einlassöffnungen in Form von Ansaugöffnungen 14 und Auslassöffnungen in Form von Ausstoßöffnungen 15 auf. Die Laufbuchse 11 ist in dem Gehäuse 2 derart angeordnet, dass die Ansaug- und Ausstoßöffnungen 14, 15 der Laufbuchse 11 mit den entsprechenden Eintritts- und Austrittsöffnungen 10a, 10b in dem Gehäuse 2 fluidtechnisch verbunden sind.

Der Rotationskammerverdichter 1 weist weiter einen Entnahmemechanismus 16 auf, der ausgebildet ist, bei manueller Betätigung eine Entnahme der Laufbuchse 11 aus dem Gehäuse 2 zu ermöglichen. Der Entnahmemechanismus 16 umfasst eine oder mehrere Schraubverbindungen zwischen dem Gehäusehauptteil 7 und der Laufbuchse 11. Bevorzugt sind in dem Gehäusehauptteil 7 zwei Gewindebohrungen und in der Laufbuchse 11 zwei entsprechende Sackbohrungen vorgesehen. Beispielsweise wird die Laufbuchse 11 in dem Gehäuse durch zwei Madenschrauben fixiert, die durch die Gewindebohrungen im Gehäusehauptteil 7 in die Sackbohrungen in der Laufbuchse 11 eingreifen. Zur Entnahme der Laufbuchse 11 aus dem Gehäusehauptteil 7 werden zumindest ein Gehäusedeckel 9 demontiert und die Schraubverbindungen zwischen dem Gehäusehauptteil 7 und der Laufbuchse 11 gelöst.

Der Rotationskammerverdichter 1 umfasst weiter zwei konzentrisch auf der Welle 3 in Rotationsrichtung R drehbar angeordnete Rotoren 17. Jeder Rotor 17 hat eine Scheibe 18, vier Flügel 19 und eine Nabe 20 zur Lagerung des Rotors 17 auf der Welle 3. Die Scheibe 18 begrenzt den Arbeitsraum 13 im Gehäuse 2 in axialer Richtung der Welle 3. Die Flügel 19 sind als gesonderte, von der Scheibe 18 und der Nabe 20 getrennte Bauteile ausgebildet und mit der Scheibe 18 verschraubt. Die Nabe 20 und die Scheibe 18 sind einstückig ausgeführt. Die Rotoren 17 sind einander gegenüberliegend angeordnet und greifen derart ineinander, dass ein Flügel 19 des einen Rotors 17 zwischen zwei Flügeln 19 des anderen Rotors 17 positioniert ist. Mit anderen Worten: Die Rotoren 17 sind einander gegenüberliegend derart angeordnet, dass ein Flügel 19 des einen Rotors 17, in axialer Richtung der Welle 3 betrachtet, zwischen zwei Flügel 19 des anderen Rotors 17 positioniert ist.

Jeder Flügel 19 weist eine kreisbogenförmige Oberseite 21, die radial von der Welle 3 abgewandt ist, zwei Seitenflächen 22, die quer zur Rotationsrichtung R der Flügel 19 angeordnet sind und radial von der Welle 3 in Richtung der kreisbogenförmigen Oberseite 21 verlaufen, sowie zwei Stirnseiten 23 auf, die einander gegenüberliegen und den Flügel 19 in axialer Richtung der Welle 3 beidseitig begrenzen. Jeder Flügel 19 weist weiter eine kreisbogenförmige Unterseite 24 auf, wobei die kreisbogenförmige Unterseite 24 und die kreisbogenförmige Oberseite 21 konzentrisch angeordnet sind. Die Flügel 19 liegen an der Laufbuchse 11 dichtend an und sind entlang dieser bewegbar.

Gemäß Figur 2 sind die zwei Steuerungseinheiten 6 als Getriebe mit Exzenterverzahnung ausgebildet. Die Steuerungseinheiten 6 sind jeweils ausgebildet, die Winkelgeschwindigkeit einer der Rotoren 17 derart zu steuern, dass die Flügel 19 beider Rotoren 17 mit sich zyklisch verändernden Winkelgeschwindigkeiten in dem Arbeitsraum 13 in dem Gehäuse 2 rotieren und sich die Abstände zweier aufeinanderfolgender Flügel 19 in Rotationsrichtung R der Flügel 19 zyklisch ändern. Zwischen zwei in Rotationsrichtung R aufeinanderfolgenden Flügeln 19 ist eine Arbeitskammer ausgebildet, deren Volumen durch die sich verändernden Winkelgeschwindigkeiten der beiden Rotoren schwankt. Bevorzugt vergrößert sich das Volumen der Arbeitskammer im Bereich der Ansaugöffnungen 14, um das Arbeitsmedium anzusaugen, bis zu seinem Maximum und verringert sich danach in Richtung der Ausstoßöffnungen 15, um das Arbeitsmedium zu verdichten und danach auszustoßen. Die Steuerungseinheiten 6 sind über Getriebekomponenten mit der Welle 3 verbunden, die mittels einer Antriebseinheit (nicht gezeigt) antreibbar ist. Es ist aber ebenso denkbar, die Steuerungseinheiten 6 jeweils als Getriebe mit Spezialverzahnung auszubilden.

Wie in Figur 3 gezeigt, sind die Ansaug- und Ausstoßöffnungen 14, 15 der Laufbuchse 11 als Langlöcher 25 ausgebildet, die sich entlang einer Längsachse L_{Ein}, L_{Au} erstrecken, und von einer radial umlaufenden Außenseite 26 der Laufbuchse 11 zur einer radial umlaufenden Innenseite 27 der Laufbuchse 11 verlaufen. Die Langlöcher 25 sind derart angeordnet, dass die Längsachse L_{Ein}, L_{Au} und die Rotationsrichtung R der Flügel 19 in einer Ebene tangential zur umlaufenden Außenseite 26 der Laufbuchse 11 einen Winkel **α** von 10° bis 60° besonders bevorzugt von 25° bis 45° einschließen. Die Längsachse L_{Ein} der Ansaugöffnungen 14 ist dabei in einer Draufsicht auf die Außenseite 26 der Laufbuchse 11 entgegen des Uhrzeigersinns um den Winkel α zur Rotationsrichtung R geneigt. Die Längsachse L_{Au} der Ausstoßöffnungen 15 ist in einer Draufsicht auf die Außenseite 26 der Laufbuchse 11 im Uhrzeigersinn um den Winkel α zur Rotationsrichtung R geneigt. Bevorzugt beträgt der Winkel zwischen der Längsachse L_{Ein} der Langlöcher, die die Ansaugöffnungen 14 bilden, und der Rotationsrichtung R der Flügel 19 in einer Ebene tangential zur umlaufenden Außenseite der Laufbuchse 11 ungefähr 25°. Ebenfalls bevorzugt beträgt der Winkel zwischen der Längsachse L_{Au} der Langlöcher, die die Ausstoßöffnungen 15 bilden, und der Rotationsrichtung R der Flügel 19 in einer Ebene tangential zur umlaufenden Außenseite der Laufbuchse 11 ungefähr 45°.

Mehrere Ansaugöffnungen 14 der Laufbuchse 11 sind in axialer Richtung der Welle 3 nebeneinander derart angeordnet, dass die Längsachsen L_{Ein} der Ansaugöffnungen 14 parallel verlaufen, wobei die nebeneinander mit paralleler Längsachse L_{Ein} angeordneten Ansaugöffnungen 14 eine erste als Ansaugöffnungsgruppe ausgebildete Einlassöffnungsgruppe bilden. Die Laufbuchse 11 umfasst insgesamt 4 Ansaugöffnungsgruppen. Mehrere Ausstoßöffnungen 15 der Laufbuchse 11 sind ebenfalls in axialer Richtung der Welle 3 nebeneinander angeordnet, so dass die Längsachsen L_{Au} der Ausstoßöffnungen 15 parallel verlaufen, wobei die nebeneinander mit paralleler Längsachse L_{Au} angeordneten Ausstoßöffnungen 15 eine erste als Ausstoßöffnungsgruppe ausgebildete Auslassöffnungsgruppe bilden. Die Laufbuchse 11 umfasst insgesamt 4 Ausstoßöffnungsgruppen. Dabei wir die Länge der Langlöcher 25, die die Ansaugöffnungen 14 und Ausstoßöffnungen 15 bilden, in Abhängigkeit von dem gewählten Winkel derart gewählt, dass sich jeweils zwei benachbarte Langlöcher 25 in Rotationsrichtung R der Rotoren 17 überlappen. Die mehreren Langlöcher 25 erstrecken sich insgesamt über die gesamte oder annähernd über die gesamte Breite der Laufbuchse 11 in axialer Richtung der Welle 3.

Die Eintrittsöffnung 10a und Austrittsöffnungen 10b im Gehäuse 2 zum Einsaugen und Ausstoßen des Arbeitsmediums sind als zweite Langlöcher 28 ausgebildet, die entlang einer zweiten Längsachse L₂ verlaufen. Die zweiten Langlöcher 28 sind derart angeordnet, dass die zweite Längsachse L₂ quer zur Rotationsrichtung R der Flügel 19 positioniert ist. Jede Eintrittsöffnung 10a ist derart dimensioniert, dass sie die Ansaugöffnungen 15 einer Ansaugöffnungsgruppe umgibt. Jede Austrittsöffnung 10a ist derart dimensioniert, dass sie die Ausstoßöffnungen 15 einer Ausstoßöffnungsgruppe umgibt.

Die Laufbuchse 11 und die Rotoren 17 sind konzentrisch angeordnet und der Rotationskammerverdichter 1 weist weiter einen Verstellmechanismus (nicht dargestellt) zum Verstellen der rotatorischen Ausrichtung der Laufbuchse 11 in dem Gehäuse 2 auf, so dass die Position der Ansaug- und Ausstoßöffnungen 14, 15 der Laufbuchse 11 relativ zu den Öffnungen 10 des Gehäuses 2 zum Einsaugen und Ausstoßen des Arbeitsmediums verstellbar ist. Der Verstellmechanismus weist eine Betätigungsvorrichtung (nicht dargestellt) zur Betätigung des Verstellmechanismus und Verstellung der rotatorischen Ausrichtung der Laufbuchse 11 auf, die außerhalb des Gehäuses 2 betätigbar ist.

Wie in den Figuren 4a und 4b gezeigt, weist jeder Flügel 19 der Rotoren 17 mehrere Dichtungen 29 zur Anlage an der Innenseite 27 der Laufbuchse 11 in radialer Richtung und zur Anlage an dem gegenüberliegenden Rotor 17 in axialer Richtung der Welle 3 auf. Die Dichtungen 29 umfassen Dichtelemente 30 bevorzugt aus Polytetrafluorethylen (PTFE) und als Rundschnüre oder als O-Ringe ausgebildete Vorspannelemente 31. Die Vorspannelemente 31 spannen die Dichtelemente 30 gegenüber der abzudichtenden Fläche vor. Die Rundschnüre sind bevorzugt aus Methyl-Silikon-Kautschuk (MVQ) hergestellt. Jeder Flügel 19 weist mehreren Nuten 32 auf, an deren Nutgrund die Vorspannelemente 31 und auf den Vorspannelementen die Dichtelemente 30 angeordnet sind.

Zwei Nuten 32 zur Aufnahme der Dichtungen 29 sind auf der kreisbogenförmigen Oberseite 21 des Flügels 19 angeordnet. Sie verlaufen in axialer Richtung der Welle 3. Eine weitere Nut 32 zur Aufnahme der Dichtungen 29 ist auf einer der Stirnseiten 23 des Flügels 19 angeordnet. Die Nut 32 verläuft radial. Der Flügel 19 weist auf der kreisbogenförmigen Unterseite 24 eine weitere in axialer Richtung der Welle 3 verlaufende Nut 32 auf. Diese Nut 32 dient zur Abdichtung des Flügels 19 zur Nabe 20 des gegenläufigen Rotors 17 hin. Die radial auf einer der Stirnseiten 23 des Flügels 19 verlaufende Nut 32 fluchtet mit der Nut 32 an der kreisbogenförmigen Unterseite 24 des Flügels 19.

Eine der beiden Naben 20 der Rotoren 17 hat an ihrem von der Scheibe 18 wegweisendem Ende 33 ebenfalls eine Nut 32, in der eine Dichtung 29 angeordnet ist. Das Dichtelement 30 wird von einem als O-Ring ausgebildetem Vorspannelement 31 vorgespannt und dichtet gegenüber der gegenüberliegenden Nabe 20 des gegenüberliegenden Rotors 17 ab.

Die Scheibe 18 des in Figur 4 gezeigten Rotors 17 weist auf einer radial umlaufenden Fläche 34 einen bevorzugt aufgepressten Dichtring 35 zur axialen Abdichtung gegenüber der Laufbuchse 11 auf. Der Dichtring 35 weist einen rechteckigen Querschnitt auf. Er ist derart ausgebildet, dass er das Gehäuse 2 in radialer Richtung nicht berührt und nur durch Verwirbelung des Arbeitsmediums einen Spalt zu der Laufbuchse 11 hin abdichtet. Der Dichtring 35 ist aus Bronze hergestellt.

Optional kann die in Verbindung mit den Figuren 1 bis 4b beschriebene und in den Ansprüchen 1 bis 15 definierte Rotationskolbenmaschine gemäß der vorliegenden Erfindung mit einer anhand der folgenden Paragraphen beschriebenen Rotationskolbenmaschine kombiniert werden:
Paragraph 1: Rotationskolbenmaschine umfassend ein Gehäuse mit mindestens einem Einlass und einem Auslass zum Einlassen und Auslassen eines Arbeitsmediums in oder aus einem Arbeitsraum,
   zwei konzentrisch im Gehäuse drehbar angeordnete Rotoren mit jeweils mehreren kreissektorförmigen Flügeln, wobei die Rotoren einander gegenüberliegend angeordnet sind und derart ineinandergreifen, dass ein Flügel des einen Rotors zwischen zwei Flügeln des anderen Rotors 13 positioniert ist, und
   zwei Steuerungseinheiten, die jeweils ausgebildet sind, die Winkelgeschwindigkeit jeweils eines der Rotoren derart zu steuern, dass die Flügel beider Rotoren mit sich zyklisch verändernden Winkelgeschwindigkeiten in dem Arbeitsraum in dem Gehäuse rotieren und sich die Abstände zweier aufeinanderfolgender Flügel in Rotationsrichtung der Flügel zyklisch ändern.
Paragraph 2: Rotationskolbenmaschine nach Paragraph 1, dadurch gekennzeichnet, dass die beiden aufeinanderfolgenden Flügel in Rotationsrichtung derselben einen Kammerwinkel einschließen und dass die Steuerungseinheiten jeweils ausgebildet sind, die Winkelgeschwindigkeit jeweils einer der Rotoren derart zu steuern, dass ein Schließen eines Auslasses des mindesten einen Auslasses durch einen Flügel der beiden aufeinanderfolgenden Flügel bei einem geringsten Kammerwinkel und ein Schließen eines Einlasses des mindestens einen Einlasses durch einen Flügel der beiden aufeinanderfolgenden Flügel bei einem größten Kammerwinkel auftritt
Paragraph 3: Rotationskolbenmaschine nach einem der vorhergehenden Paragraphen, dadurch gekennzeichnet, dass die Rotationskolbenmaschine weiter eine Welle umfasst, die in dem Gehäuse drehbar angeordnet ist, wobei beide Rotoren auf der Welle drehbar gelagert sind.
Paragraph 4: Rotationskolbenmaschine nach Paragraph 3, dadurch gekennzeichnet, dass beide Steuerungseinheiten als Getriebe ausgebildet sind, die jeweils ein mit der Welle fest verbundenes Eingangszahnrad, und einen ersten Wälzkörper mit mindestens einer Stirnradverzahnung umfassen, die mit dem Eingangszahnrad kämmt, wobei das Eingangszahnrad eine über den Umfang des Eingangszahnrads zyklisch variierende Zahnteilung und die Stirnradverzahnung des Wälzkörpers eine konstante Zahnteilung aufweist.
Paragraph 5: Rotationskolbenmaschine nach Paragraph 4, dadurch gekennzeichnet, dass die Getriebe weiter jeweils ein auf der Welle drehbar gelagertes Doppelrad mit zwei Zahnrädern und ein mit einem der Rotoren fest verbundenes Ausgangszahnrad umfassen, wobei jedes Getriebe weiter einen zweiten Wälzkörper umfasst, wobei der erste Wälzkörper mit dem Eingangszahnrad sowie einem der Zahnräder des Doppelrads kämmt und wobei der zweite Wälzkörper jeweils mit dem anderen der Zahnräder des Doppelrads sowie mit dem Ausgangszahnrad kämmt.
Paragraph 6: Rotationskolbenmaschine nach Paragraph 5, dadurch gekennzeichnet, dass jedes Getriebe weiter mehrere erste Wälzkörper und mehrere zweite Wälzkörper umfasst, wobei die ersten Wälzkörper jeweils mit dem Eingangszahnrad sowie einem der Zahnräder des Doppelrads kämmen und wobei die zweiten Wälzkörper jeweils mit dem anderen der Zahnräder des Doppelrads sowie auf dem Ausgangszahnrad kämmen.
Paragraph 7: Rotationskolbenmaschine nach Paragraph 5, dadurch gekennzeichnet, dass die zwei Zahnräder des Doppelrads und das Ausgangszahnrad jedes Getriebes jeweils eine über den Umfang der Zahnräder des Doppelrads und den Umfang des Ausgangsrads zyklisch variierende Zahnteilung und der erste Wälzkörper und der zweite Wälzkörper jeweils eine konstante Zahnteilung aufweisen.
Paragraph 8: Rotationskolbenmaschine nach einem der Paragraphen 4 oder 7, dadurch gekennzeichnet, dass die zyklisch variierende Zahnteilung des Eingangszahnrads, der Zahnräder des Doppelrads und/oder des Ausgangszahnrads einen Minimalwert und einen Maximalwert hat, dass das Eingangszahnrad, die Zahnräder des Doppelrads und/oder das Ausgangszahnrad derart ausgebildet sind, dass sich die Zahnteilung ausgehend von dem Minimalwert zu dem Maximalwert der Zahnteilung innerhalb eines ersten Winkels **α** von 45° in Umfangsrichtung des jeweiligen Zahnrads verändert und von dem Maximalwert zu dem Minimalwert der Zahnteilung innerhalb eines sich an den ersten Winkel **α** anschließenden zweiten Winkels **β** von 45° in Umfangsrichtung des jeweiligen Zahnrads verändert und sich die Zahnteilung von dem Minimalwert zu dem Maximalwert und zurück zu dem Minimalwert innerhalb eines dritten Winkels **γ** von 90° verändert.
Paragraph 9: Rotationskolbenmaschine nach Paragraph 7, dadurch gekennzeichnet, dass das Ausgangszahnrad relativ zu einem der Zahnräder des Doppelrads und das andere Zahnrad des Doppelrads relativ zu dem Eingangszahnrad sowie die beiden Zahnräder des Doppelrads 11 relativ zueinander um einen Winkel von 45° um die Welle versetzt angeordnet sind.
Paragraph 10: Rotationskolbenmaschine nach Paragraph 4, dadurch gekennzeichnet, dass der erste Wälzkörper und der zweite Wälzkörper jeweils zwei Stirnradverzahnungen und jeweils zwei einander abgewandte Stirnflächen umfassen, wobei die Stirnradverzahnungen jedes Wälzkörpers sich zu den Stirnflächen hin kegelförmig verjüngend ausgebildet sind.
Paragraph 11: Rotationskolbenmaschine nach Paragraph 3, dadurch gekennzeichnet, dass die Eingangszahnräder der beiden Getriebe relativ zueinander um einen Winkel von 45° um die Welle versetzt zueinander angeordnet sind.
Paragraph 12: Rotationskolbenmaschine nach Paragraph 1, dadurch gekennzeichnet, dass beide Steuerungseinheiten als Getriebe ausgebildet sind, die jeweils mindestens ein exzentrisch gelagertes Zahnradpaar mit einem ersten angetriebenen Zahnrad und ein zweiten getriebenen Zahnrad, die permanent miteinander kämmen, aufweisen, wobei das erste Zahnrad und das zweite Zahnrad um die gleiche Exzentrizität e in eine Richtung versetzt gelagert sind.
Paragraph 13: Rotationskolbenmaschine nach Paragraph 3, dadurch gekennzeichnet, dass jedes Getriebe drei exzentrisch gelagerte Zahnradpaare mit gleicher Exzentrizität e aufweist, wobei das erste Zahnrad des ersten Zahnradpaars als ein mit der Welle fest verbundenes Eingangszahnrad ausgebildet ist, wobei das zweite Zahnrad des ersten Zahnradpaars mit dem ersten Zahnrad des zweiten Zahnradpaars und das zweite Zahnrad des zweiten Zahnradpaars mit dem ersten Zahnrad des dritten Zahnradpaars starr verbunden und als Doppelrad ausgebildet sind.
Paragraph 14: Rotationskolbenmaschine nach Paragraph 12, dadurch gekennzeichnet, dass das zweite Zahnrad des ersten Zahnradpaars relativ zu dem ersten Zahnrad des zweiten Zahnradpaars und das zweite Zahnrad des zweiten Zahnradpaars relativ zu dem ersten Zahnrad des dritten Zahnradpaars um 180° versetzt angeordnet ist, so dass die starr miteinander verbundenen Zahnräder um die vom Betrag her gleiche Exzentrizität e in entgegengesetzte Richtungen versetzt gelagert sind.
Paragraph 15: Rotationskolbenmaschine nach Paragraph 11, dadurch gekennzeichnet, dass dem mindestens einen Zahnradpaar eine Übersetzungsstufe nachgeschaltet ist.
Paragraph 16: Rotationskolbenmaschine nach Paragraph 12, dadurch gekennzeichnet, dass die Eingangszahnräder der beiden Getriebe relativ zueinander um einen Winkel von 180° um die Welle versetzt angeordnet sind, so dass die Eingangszahnräder der beiden Getriebe um die vom Betrag her gleiche Exzentrizität e in entgegengesetzte Richtungen versetzt gelagert sind.
Paragraph 17: Rotationskolbenmaschine nach Paragraph 1, dadurch gekennzeichnet, dass beide Steuerungseinheiten als Elektromotoren ausgebildet sind, die mit jeweils einem der Rotoren verbunden sind.
Paragraph 18: Rotationskolbenmaschine nach Paragraph 17, dadurch gekennzeichnet, dass die beiden Elektromotoren mit einem Steuergerät verbunden sind.
Paragraph 19: Rotationskolbenmaschine nach Paragraph 17, dadurch gekennzeichnet, dass die Elektromotoren über eine drehsteife Kupplung mit jeweils einem der Rotoren verbunden sind.

### Bezugszeichenliste

- 1: Rotationskammerverdichter
- 2: Gehäuse
- 3: Welle
- 4: Ansaugleitungen
- 5: Ausstoßleitungen
- 6: Steuerungseinheit
- 7: Gehäusehauptteil
- 9: Gehäusedeckel
- 10: Öffnungen (Gehäusehauptteil)
- 10a: Eintrittsöffnung (Öffnungen)
- 10b: Austrittsöffnungen (Öffnungen)
- 11: Laufbuchse
- 12: Aufnahme
- 13: Arbeitsraum
- 14: Ansaugöffnungen (Einlassöffnung)
- 15: Ausstoßöffnungen (Auslassöffnung)
- 16: Entnahmemechanismus
- R: Rotationsrichtung
- 17: Rotor
- 18: Scheibe
- 19: Flügel
- 20: Nabe
- 21: Oberseite (Flügel)
- 22: Seitenflächen (Flügel)
- 23: Stirnseiten (Flügel)
- 24: Unterseite (Flügel)
- 25: Langlöcher (Laufbuchse)
- L_{Ein}, L_{Au}: Längsachse (Langlöcher Laufbuchse)
- 26: Außenseite (Laufbuchse)
- 27: Innenseite (Laufbuchse)
- α: Winkel (Längsachse)
- 28: zweite Langlöcher (Gehäuse)
- L2: zweiten Längsachse
- 29: Dichtungen
- 30: Dichtelemente
- 31: Vorspannelemente
- 32: Nuten (Flügel)
- 33: Ende (Nabe)
- 34: Fläche (Rotor)
- 35: Dichtring (Rotor)

## Patentansprüche

1. Rotationskolbenmaschine umfassend
ein Gehäuse (2), das mehrere Öffnungen (10, 10a, 10b) zum Einlassen und Auslassen eines Arbeitsmediums aufweist und in dem eine Welle (3) drehbar gelagert ist,
zwei konzentrisch auf der Welle (3) drehbar angeordnete Rotoren (17) mit jeweils mehreren kreissektorförmigen Flügeln (19),
wobei die Rotoren (17) einander gegenüberliegend angeordnet sind und derart ineinandergreifen, dass ein Flügel (19) des einen Rotors (17) zwischen zwei Flügel (19) des anderen Rotors (17) positioniert ist, und
zwei Steuerungseinheiten (6), die jeweils ausgebildet sind, die Winkelgeschwindigkeit einer der Rotoren (17) derart zu steuern, dass die Flügel (19) beider Rotoren mit zyklisch verändernden Winkelgeschwindigkeiten in einem Arbeitsraum (13) in dem Gehäuse (2) rotieren und sich Abstände zweier aufeinanderfolgender Flügel (19) in Rotationsrichtung (R) der Flügel (19) zyklisch ändern,
**dadurch gekennzeichnet,**
**dass** das Gehäuse (2) eine hohlzylindrische Laufbuchse (11) aufweist, die reversibel in eine Aufnahme (12) des Gehäuses (2) eingesetzt ist,
wobei die Laufbuchse (11) den Arbeitsraum (13) vollumfänglich begrenzt und die Flügel (19) an der Laufbuchse (11) dichtend anliegen und entlang dieser bewegbar sind,
wobei die Laufbuchse (11) Einlass- und Auslassöffnungen (14, 15) aufweist, und
wobei die Laufbuchse (11) in dem Gehäuse (2) derart angeordnet ist, dass die Einlass- und Auslassöffnungen (14, 15) der Laufbuchse (11) mit den entsprechenden Öffnungen (10, 10a, 10b) in dem Gehäuse (2) verbunden sind.

2. Rotationskolbenmaschine nach Anspruch 1, **dadurch gekennzeichnet, dass** jeder Rotor (17) eine Scheibe (18), mehrere Flügel (19) und eine Nabe (20) zur Lagerung des Rotors (17) auf der Welle (3) umfasst, wobei die Scheibe (18) den Arbeitsraum (13) in axialer Richtung der Welle (3) begrenzt und wobei die Flügel (19) als gesonderte, von der Scheibe (18) und der Nabe (20) getrennte Bauteile ausgebildet und mit der Scheibe (18) reversibel verbunden sind.

3. Rotationskolbenmaschine nach einem der vorhergehenden Ansprüche, **dadurch gekennzeichnet, dass** die Einlass- und Auslassöffnungen (14, 15) der Laufbuchse (11) als Langlöcher (25) ausgebildet sind, die sich entlang einer Längsachse (L_{Ein}, L_{Au}) erstrecken, und von einer radial umlaufenden Außenseite (26) der Laufbuchse (11) zur einer radial umlaufenden Innenseite (27) der Laufbuchse (11) verlaufen.

4. Rotationskolbenmaschine nach Anspruch 3, **dadurch gekennzeichnet, dass** die Langlöcher (25) derart angeordnet sind, dass die Längsachse (L_{Ein}, L_{Au}) und die Rotationsrichtung (R) der Flügel (19) in einer Ebene tangential zur umlaufenden Außenseite (26) der Laufbuchse einen Winkel (α) vom 0 bis 90°, bevorzugt von 10° bis 60°, besonders bevorzugt von 25° bis 45°, einschließen.

5. Rotationskolbenmaschine nach Anspruch 3, **dadurch gekennzeichnet, dass** mehrere Einlassöffnungen (14) der Laufbuchse (11) in axialer Richtung der Welle (3) nebeneinander derart angeordnet sind, dass die Längsachsen (L_{Ein}) der Einlassöffnungen (14) parallel verlaufen, wobei die nebeneinander mit paralleler Längsachse (L_{Ein}) angeordneten Einlassöffnungen (14) eine erste Einlassöffnungsgruppe bilden.

6. Rotationskolbenmaschine nach Anspruch 3, **dadurch gekennzeichnet, dass** mehrere Auslassöffnungen (15) der Laufbuchse (11) in axialer Richtung der Welle (3) nebeneinander angeordnet sind, so dass die Längsachsen (L_{Au}) der Auslassöffnungen (15) parallel verlaufen, wobei die nebeneinander mit paralleler Längsachse (L_{Au}) angeordneten Auslassöffnungen (15) eine erste Auslassöffnungsgruppe bilden.

7. Rotationskolbenmaschine nach einem der vorhergehenden Ansprüche, **dadurch gekennzeichnet, dass** die Öffnungen (10, 10a, 10b) im Gehäuse (2) zum Einlassen und Auslassen eines Arbeitsmediums als zweite Langlöcher (28) ausgebildet sind, die entlang einer zweiten Längsachse (L2) verlaufen, wobei die zweiten Langlöcher (28) derart angeordnet sind, dass die zweite Längsachse (L2) quer zur Rotationsrichtung (R) der Flügel (19) positioniert ist.

8. Rotationskolbenmaschine nach einem der vorhergehenden Ansprüche, **dadurch gekennzeichnet, dass** die Laufbuchse (11) und die Rotoren (17) konzentrisch angeordnet sind und die Rotationskolbenmaschine (1) weiter einen Verstellmechanismus zum Verstellen der rotatorischen Ausrichtung der Laufbuchse (11) in dem Gehäuse (2) aufweist, so dass die Position der Einlass- und Auslassöffnungen (14, 15) der Laufbuchse (11) relativ zu den Öffnungen (10, 10a, 10b) des Gehäuses (2) zum Einlassen und Auslassen eines Arbeitsmediums verstellbar ist.

9. Rotationskolbenmaschine nach Anspruch 8, **dadurch gekennzeichnet, dass** der Verstellmechanismus eine Betätigungsvorrichtung zur Betätigung des Verstellmechanismus und Verstellung der rotatorischen Ausrichtung der Laufbuchse (11) aufweist, die außerhalb des Gehäuses (2) betätigbar ist.

10. Rotationskolbenmaschine nach einem der vorhergehenden Ansprüche, **dadurch gekennzeichnet, dass** jeder Flügel (19) der Rotoren (17) mehrere Dichtungen (29) zur Anlage an der Laufbuchse (11) in radialer Richtung und zur Anlage an dem gegenüberliegenden Rotor (17) in axialer Richtung der Welle (3) aufweist.

11. Rotationskolbenmaschine nach Anspruch 10, **dadurch gekennzeichnet, dass** die Dichtungen (29) Dichtelemente (30) und Vorspannelemente (31) umfassen, wobei die Vorspannelemente (31) die Dichtelemente (30) gegenüber der abzudichtenden Fläche vorspannen und, wobei jeder Flügel (19) mehrere Nuten (32) aufweist, in denen die Dichtungen (29) angeordnet sind.

12. Rotationskolbenmaschine nach einem der vorhergehenden Ansprüche, **dadurch gekennzeichnet, dass** jeder Flügel (19) eine kreisbogenförmige Oberseite (21), die radial von der Welle (3) abgewandt ist, zwei Seitenflächen (22), die quer zur Rotationsrichtung (R) der Flügel (19) angeordnet sind und radial von der Welle (3) in Richtung der kreisbogenförmige Oberseite (21) verlaufen, sowie zwei Stirnseiten (23) aufweist, die einander gegenüberliegen und den Flügel (19) in axialer Richtung der Welle (3) beidseitig begrenzen.

13. Rotationskolbenmaschine nach den Ansprüchen 11 und 12, **dadurch gekennzeichnet, dass** zwei in axialer Richtung der Welle (3) verlaufende Nuten (32) zur Aufnahme der Dichtungen (29) auf der kreisbogenförmigen Oberseite (21) des Flügels (19) und eine radial verlaufende Nut (32) zur Aufnahme der Dichtung (29) auf einer der Stirnseiten (23) des Flügels (19) angeordnet sind.

14. Rotationskolbenmaschine nach Anspruch 2, **dadurch gekennzeichnet, dass** die Scheibe (18) auf einer radial umlaufenden Fläche (34) einen Dichtring (35) zur axialen Abdichtung gegenüber der Laufbuchse (11) aufweist.

15. Rotationskolbenmaschine nach einem der vorhergehenden Ansprüche, **dadurch gekennzeichnet, dass** die Rotationskolbenmaschine (1) einen Entnahmemechanismus (16) umfasst, der ausgebildet ist, bei manueller Betätigung eine Entnahme der Laufbuchse (11) aus dem Gehäuse (2) zu ermöglichen.
